# FASCICULE DE BREVET EUROPEEN

(11) **EP 2 448 860 B1**
(45) Date de publication et mention de la délivrance du brevet: **08.05.2013**
(21) Numéro de dépôt: 10735029.0
(22) Date de dépôt: 22.06.2010
(51) Int. Cl.: B67D 7/04, B65D 90/30

(54) **INSTALLATION ET PROCEDE DE STOCKAGE DE CARBURANT**
ANLAGE UND VERFAHREN ZUR KRAFTSTOFFLAGERUNG
FUEL STORAGE FACILITY AND METHOD FOR STORING FUEL

(30) Priorité: 03.07.2009 FR 0903281
(43) Date de publication de la demande: 09.05.2012
(73) Titulaire: IFP Energies nouvelles, 92852 Rueil-Malmaison Cedex (FR); Selles, Serge Albert Pierre, 69009 Lyon (FR)
(72) Inventeur: SELLES, Serge, Albert, Pierre, F-69009 Lyon (FR); BOUCOT, Pierre, F-69360 Ternay (FR)
(86) Numéro de dépôt international: PCT/FR2010/000458
(87) Numéro de publication internationale: WO 2011/001043

(56) Documents cités:
- WO-A-97/18155
- FR-A- 2 827 268
- FR-A- 2 909 078
- US-A1- 2005 145 294

## Description

La présente invention se situe dans le domaine de la distribution de carburant pour les véhicules automobiles, et en particulier pour être utilisée dans une installation de type station-service comportant au moins une cuve de carburant.

Les cuves de station-service sont remplies régulièrement à l'aide de camion-citerne. Lorsque le carburant est déversé dans la cuve, il se produit un phénomène de "reprise des gaz" résultant à la génération de vapeurs fortement chargées en carburant. Il est connu de collecter les gaz d'évents des cuves de stockage et de les diriger vers la citerne du camion, ceci afin de limiter les pollutions atmosphériques.

Pour limiter les retours de carburant vers le camion de livraison, il est connu d'utiliser des systèmes de condensation des gaz d'hydrocarbures, par exemple en utilisant le froid comme moyen de condensation.

On connaît notamment les documents FR-2827268 ou FR-2909078 qui décrivent une installation de stockage de carburant utilisant le froid pour condenser les vapeurs de carburant.

Cependant les installations connues présentent des inconvénients liés à l'utilisation du froid, notamment la réduction conséquente du volume gazeux.

Ainsi, la présente invention concerne une installation de stockage de carburant comportant une cuve, une conduite d'évent des gaz, des moyens de condensation par le froid desdits gaz. Elle comporte une conduite d'entrée d'air extérieur raccordée en amont desdits moyens de condensation, ladite conduite d'entrée d'air comprenant des moyens de contrôle du volume d'air entrant.

Les moyens de contrôle peuvent être pilotés par au moins un capteur de pression disposé sur la conduite d'évent.

Un capteur de pression peut être disposé en amont et un autre capteur de pression disposé en aval des moyens de condensation.

L'installation peut comporter au moins un capteur de température des gaz en sortie des moyens de condensation.

L'installation peut comporter un automate de contrôle de la température de condensation et du volume d'air entrant en fonction de la pression dans la conduite d'évent.

L'invention concerne également un procédé de stockage de carburant dans une installation comportant une cuve, une conduite d'évent des gaz, des moyens de condensation par le froid desdits gaz, et dans lequel on effectue les étapes suivantes:
- on dispose une entrée d'air extérieur raccordée en amont desdits moyens de condensation,
- on contrôle le volume d'air entrant en fonction de la pression dans la conduite d'évent des gaz.

Selon le procédé on peut contrôler le taux de gaz hydrocarbure dans les gaz d'évent en réglant le volume entrant d'air extérieur et/ou en réglant le niveau de froid desdits moyens de condensation.

La présente invention sera mieux comprise et ses avantages apparaîtront plus clairement à la lecture de la description qui suit d'exemples de réalisation, nullement limitatifs, et illustrés par les figures ci-après annexées, parmi lesquelles:
- la figure 1 montre le principe de chargement d'une cuve et ses circuits de remplissage et de vidange;
- la figure 2 montre une installation de stockage de carburant selon l'art antérieur;
- la figure 3 représente le principe d'une mise en oeuvre selon l'invention.

Sur la figure 1, la cuve 1 est destinée à contenir un carburant. Pour son remplissage, elle possède une canalisation 2 qui se raccorde au flexible de chargement/déchargement d'un camion citerne 3.

Lors d'une étape de remplissage de carburant liquide dans la cuve 1 à partir de la citerne 3, les gaz contenus dans ladite cuve sont évacués par le conduit 4 en communication avec la citerne 3. Les gaz sont poussés par le volume de liquide déversé de la citerne de livraison vers la cuve.

Le volume de gaz déplacé est donc sensiblement égal au volume de liquide livré, uniquement si les conditions thermodynamiques (pression et température) restent sensiblement identiques le long du circuit fermé représenté sur la figure 1.

La figure 2 montre une réalisation selon le document FR-2909078 d'un circuit fermé de stockage de carburant et de gestion des gaz. Les cuves 10, 20, 30 peuvent être remplies par le moyen des canalisations A, B, C reliées respectivement aux compartiments C1, C2, C3 de la citerne 5. Des conduits d'évents A', B', C' amènent les gaz respectivement dans des échangeurs E1, E2, E3 effectuant la condensation des carburant gazeux par refroidissement. Les condensats sont collectés ici par un conduit commun 6 qui déverse les liquides dans la cuve 20. En sortie des échangeurs E1, E2, E3, des conduites A", B", C" collectent les gaz froids dans un conduit commun 7 qui est relié aux compartiments de la citerne. Sur chaque conduites d'évent A", B", C", des soupapes SA, SB, SC protègent le circuit des trop fortes pressions ou dépressions. La réglementation concernant les citernes de livraison impose sur celle-ci des soupapes de sécurité S1, S2, S3, tarées à l'ouverture en dépression et en surpression.

Le froid a comme avantage d'être efficace comme moyen de condensation, mais il a l'inconvénient de rendre l'air qui contenait les hydrocarbures plus dense.

L'expérimentation et les calculs théoriques montrent que, par exemple, sur 100 litres d'un mélange gazeux contenant des hydrocarbures, après son passage dans des échangeurs frigorifiques, le volume gazeux à la sortie est approximativement de 25 litres. Cela correspond à une contraction de 75%.

### Exemple :

On considère le cas:
- pression de vapeur sèche équivalente : 79 kPa (dans la fourchette 60-90 kPa spécifiée entre le 01/11 et le 15/03);
- température ambiante : 25°C,
- débit de livraison : 60 m3/h;
- équilibre thermodynamique selon le modèle de Grayson & Streed.

| Température de condensation (°C) | Débit volume recyclé (m3/h) |
|---|---|
| -10 | 38,28 |
| -20 | 32,19 |
| -30 | 27,54 |
| -40 | 24,08 |
| -50 | 21,50 |

Le débit recyclé prend en compte deux phénomènes :
- condensation des hydrocarbures,
- refroidissement des vapeurs recyclées par rapport à la température ambiante,

Dans cet exemple de calcul pour une température de -40°C, le volume est réduit à 24 m3/h, soit une contraction de 60-24 = 36 litres, c'est-à-dire de 60%.

Dans ces conditions, si les soupapes de sécurité qui fonctionnent à la dépression ne s'ouvraient pas, la citerne serait mise en dépression, ce qui provoquerait notamment une évaporation du liquide en cours de livraison. Les soupapes de sécurité étant en fonction, c'est de l'air chaud (température ambiante) qui pénètre dans les compartiments de la citerne, ce qui favorise aussi l'évaporation.
De plus, il convient de rester supérieur à un seuil de 10% en concentration de gaz hydrocarbure dans le mélange gazeux de façon à être au dessus de la limite d'explosivité et d'assurer la non dangerosité des gaz qui retournent au camion-citerne. En effet, le seuil d'explosivité est compris entre 1% et 7,6% de gaz hydrocarbure dans l'air.

La présente invention résout conjointement la limitation de l'évaporation dans la citerne, l'équilibre des pressions, et le contrôle du taux de gaz hydrocarbure, en ajoutant une entrée d'air en amont des échangeurs de refroidissement des gaz et des moyens de contrôle du réglage de ladite entrée d'air.

La figure 3 illustre la présente invention. Le conduit 11 collecte les vapeurs provenant de la ou les cuves de stockage du carburant. les vapeurs pénètrent dans un échangeur frigorifique E qui condensent les gaz hydrocarbures. Les condensats sont renvoyés dans une cuve par le conduit 12. Le conduit de sortie 13 est relié à la citerne de chargement. Selon l'invention, une conduite d'entrée d'air extérieur 14 est raccordée à la conduite d'évent 11. La référence 15 représente un clapet qui s'ouvre dès que la pression dans la conduite d'évent est inférieure à la pression atmosphérique. La référence 16 désigne un moyen de contrôle du débit d'air en entrée. La soupape 15 et le contrôle du débit peuvent être pilotés par un automate, en fonction de différents paramètres de fonctionnement de l'installation, notamment les mesures de pression amont et aval de l'échangeur E, respectivement référencés 17 et 18. Les mesures de températures 19 et 21 peuvent aussi être intégrées dans l'automate.

Ainsi, le circuit fermé en cours de déchargement d'une citerne de livraison de carburant est sensiblement à la pression atmosphérique, en fonction de la valeur de dépression admissible, pour permettre l'entrée d'air extérieur. La température des gaz dans le circuit, et en particulier dans la citerne de livraison est basse et correspond sensiblement à la température de sortie de l'échangeur de condensation. L'évaporation du carburant dans les compartiments de la citerne est contrôlée par l'assurance d'avoir cette température malgré un volume d'entrée d'air important.

Le contrôle de la température des gaz dans le circuit permet également le contrôle du taux d'hydrocarbure pour avoir dans la citerne du camion une atmosphère gazeuse en dehors de la plage d'explosivité.

## Revendications

1. Installation de stockage de carburant comportant une cuve (10), une conduite d'évent des gaz (11), des moyens de condensation par le froid (E) desdits gaz, **caractérisée en ce qu'**elle comporte une conduite d'entrée d'air extérieur (14) raccordée en amont desdits moyens de condensation, ladite conduite d'entrée d'air comprenant des moyens de contrôle du volume d'air entrant (16).

2. Installation selon la revendication 1, dans laquelle lesdits moyens de contrôle sont pilotés par au moins un capteur de pression (17, 18) disposé sur la conduite d'évent.

3. Installation selon la revendication 2, qui comporte au moins un capteur de pression (17) disposé en amont et un autre capteur de pression (18) disposé en aval des moyens de condensation.

4. Installation selon l'une des revendications précédentes, qui comporte au moins un capteur de température des gaz en sortie des moyens de condensation.

5. Installation selon l'une des revendications précédentes, qui comporte un automate de contrôle de la température de condensation et du volume d'air entrant en fonction de la pression dans la conduite d'évent.

6. Procédé de stockage de carburant dans une installation comportant une cuve (10), une conduite d'évent des gaz (11), des moyens de condensation par le froid (E) desdits gaz, **caractérisée en ce qu'**on effectue les étapes suivantes:
- on dispose une entrée d'air extérieur (14) raccordée en amont desdits moyens de condensation,
- on contrôle le volume d'air entrant en fonction de la pression dans la conduite d'évent des gaz.

7. Procédé de stockage selon la revendication 6, dans lequel on contrôle le taux de gaz hydrocarbure dans les gaz d'évent en réglant le volume entrant d'air extérieur et/ou en réglant le niveau de froid desdits moyens de condensation.

## Patentansprüche

1. Kraftstofflageranlage, die einen Tank (10), eine Gasabzugsleitung (11) und Mittel (E) zur Kondensation der Gase durch Kälte umfasst, **dadurch gekennzeichnet, dass** sie eine Außenlufteinlassleitung (14) umfasst, die stromaufwärts mit den Kondensationsmitteln verbunden ist, wobei die Lufteinlassleitung Mittel (16) zur Regulierung des Volumens der einströmenden Luft umfasst.

2. Anlage nach Anspruch 1, wobei die Regulierungsmittel durch mindestens einen Drucksensor (17, 18) gesteuert werden, der auf der Abzugsleitung angeordnet ist.

3. Anlage nach Anspruch 2, die mindestens einen Drucksensor (17), der stromaufwärts angeordnet ist, und einen weiteren Drucksensor (18), der stromabwärts der Kondensationsmittel angeordnet ist, umfasst.

4. Anlage nach einem der vorhergehenden Ansprüche, die mindestens einen Gastemperatursensor am Ausgang der Kondensationsmittel umfasst.

5. Anlage nach einem der vorhergehenden Ansprüche, die einen Automaten zur Regulierung der Kondensationstemperatur und des Volumens der einströmenden Luft in Abhängigkeit von dem Druck in der Abzugsleitung umfasst.

6. Verfahren zur Kraftstofflagerung in einer Anlage, die einen Tank (10), eine Gasabzugsleitung (11) und Mittel (E) zur Kondensation der Gase durch Kälte umfasst, **dadurch gekennzeichnet, dass** die folgenden Schritte ausgeführt werden:
- Anordnen eines Außenlufteinlasses (14), der stromaufwärts mit den Kondensationsmitteln verbunden ist,
- Regulieren des Volumens der einströmenden Luft in Abhängigkeit von dem Druck in der Gasabzugsleitung.

7. Lagerungsverfahren nach Anspruch 6, wobei der Kohlenwasserstoffgasgehalt in dem Abzugsgas reguliert wird, indem das einströmende Außenluftvolumen geregelt wird und/oder das Kälteniveau der Kondensationsmittel geregelt wird.

## Claims

1. A fuel storage facility comprising a tank (10), a gas vent pipe (11), means (E) of condensing said gas through cold, **characterized in that** it comprises an outside air intake pipe (14) connected upstream from said condensation means, said air intake pipe comprising means (16) of controlling the incoming air volume.

2. A facility as claimed in claim 1, wherein said control means are controlled by at least one pressure detector (17, 18) arranged on the vent pipe.

3. A facility as claimed in claim 2, comprising at least one pressure detector (17) arranged upstream and another pressure detector (18) arranged downstream from the condensation means.

4. A facility as claimed in any one of the previous claims, comprising at least one gas temperature detector at the condensation means outlet.

5. A facility as claimed in any one of the previous claims, comprising an automaton controlling the condensation temperature and the incoming air volume according to the pressure in the vent pipe.

6. A method of storing fuel in a facility comprising a tank (10), a gas vent pipe (11) and means (E) of condensing said gas through cold, **characterized in that** the following stages are carried out:
- connecting an outside air intake (14) upstream from said condensation means,
- controlling the incoming air volume according to the pressure in the gas vent pipe.

7. A storage method as claimed in claim 6, wherein the proportion of hydrocarbon gas in the vent gas is controlled by adjusting the incoming outside air volume and/or by adjusting the cold level of said condensation means.
